# EUROPÄISCHE PATENTSCHRIFT

(11) **EP 4 166 276 B1**
(45) Veröffentlichungstag und Bekanntmachung des Hinweises auf die Patenterteilung: **18.12.2024**
(21) Anmeldenummer: 22188015.6
(22) Anmeldetag: 01.08.2022
(51) Int. Cl.: B24B 55/02

(54) **KÜHLSCHMIERSTOFFDÜSENTRÄGER FÜR EINE SCHLEIFMASCHINE, SCHLEIF-MASCHINE MIT EINEM SOLCHEN KÜHLSCHMIERSTOFFDÜSENTRÄGER UND VERFAHREN ZUM BETRIEB EINES KÜHLSCHMIERSTOFFDÜSENTRÄGERS**
COOLANT NOZZLE SUPPORT FOR A GRINDING MACHINE, GRINDING MACHINE COMPRISING SUCH A COOLING LUBRICANT NOZZLE SUPPORT AND METHOD FOR OPERATING A COOLANT LUBRICANT NOZZLE SUPPORT
PORTE-BUSE DE LUBRIFIANT À BASSE TEMPÉRATURE POUR UNE MACHINE À RECTIFIER, MACHINE À RECTIFIER DOTÉE D'UN TEL PORTE-BUSE DE LUBRIFIANT À BASSE TEMPÉRATURE ET PROCÉDÉ PERMETTANT DE FAIRE FONCTIONNER UN PORTE-BUSE DE LUBRIFIANT À BASSE TEMPÉRATURE

(30) Priorität: 13.10.2021 DE 102021126504
(43) Veröffentlichungstag der Anmeldung: 19.04.2023
(73) Patentinhaber: Adelbert Haas GmbH, 78647 Trossingen (DE)
(72) Erfinder: Bader, Thomas, 78559 Gosheim (DE); Kern, Tim, 78116 Donaueschingen (DE); Klotzin, Werner Hartmut, 78166 Donaueschingen (DE); Stange, David, 78333 Stockach (DE)
(74) Vertreter: Westphal, Mussgnug & Partner Patentanwälte mbB

(56) Entgegenhaltungen:
- EP-A1- 1 886 764
- WO-A1-2014/035789
- DE-A1- 102012 104 263
- DE-A1- 102015 116 035
- DE-A1- 102016 012 904
- DE-U1- 20 005 648
- JP-A- 2015 051 478
- US-A- 4 929 130

## Beschreibung

Beim Schleifen kann die Wechselwirkung der Schleifscheibe mit dem Werkstück zu einer erheblichen Wärmeentstehung führen, die insbesondere auf die Reibung und die geleistete Scherarbeit beim Heraustrennen von Spänen aus dem Werkstück zurückgeht. Wird diese Wärme in das Werkstück abgeführt, kann es zu Überhitzungen kommen, die die Materialeigenschaften des Werkstücks ändern, insbesondere zum Auftreten von Schleifbrand. Darüber hinaus kann unzureichende Kühlung auch zu Funkenflug oder in Gegenwart von Ölnebeln zu Verpuffungen führen.

Um derartigen Effekten entgegenzuwirken ist es bekannt, beim Schleifen Kühlschmierstoffe zu verwenden, beispielsweise Öle oder Emulsionen von Ölen mit Wasser und Additiven, die mit Düsen an die Stelle gespritzt werden, an der die Wärmeentstehung erfolgt. Auf diese Weise können die Produktivität der Schleifmaschine und die Qualität der hergestellten Werkstücke ebenso wie auch die Sicherheit der Schleifmaschine spürbar verbessert werden.

Allerdings erweist es sich als kritisch, diese Kühlschmierstoffe zu allen Zeitpunkten des Bearbeitungsprozesses an der richtigen Stelle bereitzustellen. Daher ist es aus dem Stand der Technik, insbesondere der EP 3 208 037 B1 bekannt, Kühlschmierstoffdüsen auf einem beweglichen Kühlschmierstoffdüsenträger anzuordnen, mit dem die Position der Kühlschmierstoffdüsen angepasst werden kann. Bei der Verwendung der bisher bekannten Kühlschmierstoffdüsenträger kann aber in manchen Situationen das Risiko einer Kollision mit dem Werkstück, dem Spannmittel und anderen Maschinenteilen nicht ausgeschlossen werden oder nur dadurch vermieden werden, dass Kompromisse hinsichtlich der Präzision, mit der der Kühlschmierstoff an die Bearbeitungsstelle gespritzt wird, gemacht werden. Weitere Kühlschmierstoffdüsenträger, Schleifmaschinen mit solchen Kühlschmierstoffdüsenträgern und Verfahren zum Betrieb solcher Kühlschmierstoffdüsenträger offenbaren die DE 10 2016 012 904 A1, die JP 2015 051478 A, die DE 10 2015 116 035 A1, die DE 10 2012 104 263 A1, die WO 2014/035789 A1, die EP 1 886 764 A1, die DE 200 05 648 U1 und die US 4 929 130 A. Insbesondere offenbart die DE 10 2016 012 904 A1 einen Kühlschmierstoffdüsenträqer mit den Merkmalen des Oberbegriffs des Patentanspruchs 1.

Die Aufgabe der Erfindung besteht darin, einen Kühlschmierstoffdüsenträqer für eine Schleifmaschine, eine Schleifmaschine mit einem solchen Kühlschmierstoffdüsenträger und ein Verfahren zum Betrieb eines Kühlschmierstoffdüsenträgers bereitzustellen, der, die bzw. das Vermeiden einer Kollision verbessern und eine erhöhte Präzision bei der Bereitstellung des Kühlschmierstoffs an der Stelle, an der er benötigt wird, ermöglichen. Diese Aufgabe wird gelöst durch einen Kühlschmierstoffdüsenträqer mit den Merkmalen des Patenanspruchs 1, eine Schleifmaschine mit den Merkmalen des Patentanspruchs 10 und ein Verfahren zum Betrieb eines Kühlschmierstoffdüsenträgers mit den Merkmalen des Patentanspruchs 15. Vorteilhafte Weiterbildungen der Erfindung sind Gegenstand der jeweiligen abhängigen Ansprüche.

Der erfindungsgemäße Kühlschmierstoffdüsenträger für eine Schleifmaschine hat einen Mittelschenkel und zwei relativ zum Mittelschenkel beweglich an dem Mittelschenkel angeordnete Seitenschenkel und weist mindestens zwei Kühlschmierstoffdüsen auf, von denen mindestens eine an jedem der Seitenschenkel angeordnet ist.

Der Mittelschenkel kann dabei auch von einem ohnehin vorhandenen Bauteil einer Schleifmaschine gebildet werden, beispielsweise der Konsole der Spindel.

Erfindungswesentlich ist, dass die Seitenschenkel jeweils so relativ zum Mittelschenkel beweglich gelagert sind, dass die Kühlschmierstoffdüse, die auf einem jeweiligen Seitenschenkel angeordnet ist, sich bei der Bewegung des jeweiligen Seitenschenkels gemeinsam mit dem Seitenschenkel auf einem Abschnitt einer Kreisbahn bewegt, so dass die Kühlschmierstoffdüsen zumindest abschnittsweise um eine Schleifscheibe, deren Antriebsachse die Mittelachse der Kreisbahn bildet, herum positioniert werden können.

Die beiden Kühlschmierstoffdüsen können jeweils als Kühldüse und Löschdüse verwendet werden. Dies bedeutet insbesondere, dass keine Kühlschmierstoffdüse mehr als 180° um die Schleifscheibe herumgeführt werden können muss und vermeidet ringförmige Kühlschmierstoffdüsenträger, die ein erhöhtes Kollisionsrisiko mit sich bringen. Gleichzeitig wird dadurch die Auswahl möglicher Kühlschmierstoffpositionen erhöht.

Die getrennte Einstellbarkeit der beiden Kühlschmierstoffdüsen unterstützt dabei eine optimale Platzierung des Kühlschmierstoffs und trägt dazu bei, das Kollisionsrisiko zu reduzieren, wobei durch die Verschiebbarkeit entlang einer Kreisbahn gewährleistete Positionierbarkeit am Umfang der Schleifscheibe das Risiko von Kollisionen mit dem Werkstück stark reduziert wird.

Besonders bevorzugt für eine Minimierung des Kollisionsrisikos ist dabei, wenn die Seitenschenkel mit einem Antrieb angetrieben sind, so dass sie einzeln bewegt werden können. Dabei sind unterschiedliche Antriebsarten möglich, neben (Getriebe-) Motoren sind beispielsweise auch hydraulische, pneumatische oder mechatronische Antriebe einsetzbar.

Für eine weitere Optimierung der Position der von den Kühlschmierstoffdüsen ausgestoßen Kühlschmierstoffstrahlen ist es hilfreich, wenn mindestens eine Kühlschmierstoffdüse mit einem Motor, insbesondere einem Getriebemotor angetrieben ist, so dass sie einzeln relativ zu dem Seitenschenkel, an dem sie angeordnet ist, schwenkbar bzw. drehbar ist. Dies kann in einer vorteilhaften Ausführungsform dadurch geschehen, dass an einem Halteabschnitt der Kühlschmierstoffdüse eine Außenverzahnung angeordnet ist, die mit einem von dem Motor bewegten Zahnstangenabschnitt oder Zahnradsegment zusammenwirkt.

Besonders bevorzugt ist es, wenn die Kühlschmierstoffdüsen auswechselbar sind, so dass eine Anpassung der Kühlschmierstoffdüsen an die verwendete Schleifscheibe ermöglicht wird.

Eine konkrete Möglichkeit, dies zu realisieren ist, dass die Kühlschmierstoffdüsen mit einem Bajonettverschluss an den Seitenschenkeln befestigt sind; es sind aber auch andere schnell herstell- und lösbare mechanische Verbindungen anwendbar.

Bevorzugt ist es darüber hinaus, wenn am Mittelschenkel eine weitere Kühlschmierstoffdüse angeordnet ist, die insbesondere als Freispüldüse verwendet werden kann. Um auch hier eine Anpassung des emittierten Kühlschmierstoffstrahls zu ermöglichen, kann die weitere Kühlschmierstoffdüse eine -Beispielsweise nach Lösen einer Verschraubung - auswechselbare Düsenplatte aufweist.

Als besonders vorteilhaft hat es sich erwiesen, wenn die Seitenschenkel kreisringsektorförmig sind. Im Sinne dieser Beschreibung ist ein Seitenschenkel insbesondere dann kreisringsektorförmig, wenn mindestens eine seiner parallel zu der Ebene der Kreisbahn, auf der der Seitenschenkel relativ zum Mittelschenkel zumindest abschnittsweise verschiebbar ist, verlaufenden Oberflächen die Form eines Kreissektors, der gegebenenfalls auch Löcher haben kann, aufweist.

Eine weitere Verringerung des Kollisionsrisikos und Erhöhung der Bewegungsfreiheitsgrade, das bzw. die der Kühlschmierstoffdüsenträger aufweist, wird dadurch realisiert, dass erfindungsgemäß die Seitenschenkel zueinander relativ zu der Mittelachse der Kreisbahn, auf der sich die Kühlschmierstoffdüsen bei der Bewegung des jeweiligen Seitenschenkels gemeinsam mit dem Seitenschenkel bewegen, versetzt sind. Insbesondere wird dadurch ermöglicht, dass die Seitenschenkel auch in Positionen gefahren werden können, in denen beide Kühlschmierstoffdüsen relativ nahe am Mittelschenkel positioniert sind.

Die erfindungsgemäße Schleifmaschine mit einer Steuerung, die insbesondere als CNC-Steuerung ausgeführt sein kann, mit einer Werkstückaufnahme zur Aufnahme eines zu bearbeitenden Werkstücks und mit einer an einer angetriebenen Achse angeordneten Schleifscheibe zeichnet sich dadurch aus, dass die Schleifmaschine ferner einen erfindungsgemäßen Kühlschmierstoffdüsenträger aufweist.

Vorzugsweise ist die Steuerung ausgelegt und eingerichtet, um zwei an unterschiedlichen Seitenschenkeln angeordnete Kühlschmierstoffdüsen entweder als Kühldüse oder als Löschdüse zu betreiben. Die Steuerung kann mit anderen Worten also die Rollen der Kühlschmierstoffdüsen einfach vertauschen, was insbesondere gegebenenfalls auch von einer Änderung der Laufrichtung der Schleifscheibe begleitet sein kann.

Wenn die Steuerung ausgelegt und eingerichtet ist, um die Position der Kühlschmierstoffdüsen im laufenden Betrieb zu ändern, kann unmittelbar auf Verlagerungen des Schleifpunkts, beispielsweise durch Abnutzung der Schleifscheibe, Änderung der Schleifstrategie oder Besonderheiten der Werkstückgeometrie reagiert werden.

In einer vorteilhafte Weiterbildung der Schleifmaschine ist vorgesehen, dass die Schleifmaschine eine Vorrichtung zum automatisierten Auswechseln der Kühlschmierstoffdüsen, beispielsweise einen Roboterarm, ein Linearhandling oder Kühlschmierstoffdüsenablagen, in welche die Kühlschmierstoffdüsen abgelegt und von welchen Kühlschmierstoffdüsen durch die Schleifspindel durch das Pick-Up-Verfahren abgeholt werden können, aufweist. Auf diese Weise kann ohne Zugang zum Bearbeitungsraum beispielsweise ein automatisierter Wechsel der Schleifscheibe begleitet werden.

In einigen Ausführungsformen der Schleifmaschine kann der Mittelschenkel des Kühlschmierstoffdüsenträgers auch von einem ohnehin vorhandenen Bauteil der Schleifmaschine gebildet werden, insbesondere von einer Konsole einer Spindel der Schleifmaschine. Der Kühlschmierstoffdüsenträger muss also nicht zwingend durch eine vollständig separate Baugruppe gebildet werden.

Bei dem erfindungsgemäßen Verfahren zum Betrieb einer erfindungsgemäßen Schleifmaschine wird eine Kühlschmierstoffdüse als Kühldüse eingesetzt und eine Kühlschmierstoffdüse als Löschdüse eingesetzt. Es zeichnet sich dadurch aus, dass während des Schleifens mindestens eine der Kühlschmierstoffdüsen zumindest auf einem Abschnitt einer Kreisbahn bewegt wird. Zweckmäßigerweise führt diese Kreisbahn um die Schleifscheibe der Schleifmaschine herum.

Besonders vorteilhaft ist, es, wenn das Verfahren ermöglicht, dass mindestens einmal während des Schleifens die Drehrichtung der Schleifscheibe geändert und dabei die Rolle der Kühlschmierstoffdüsen getauscht wird und/oder wenn mindestens einmal während des Schleifens eine der Kühlschmierstoffdüsen relativ zum Seitenschenkel, an dem sie befestigt ist, rotiert wird, um auf Änderungen der Schleifgeometrie in situ während des Schleifens zu reagieren.

Die Erfindung wird nachfolgend anhand von Figuren, die Ausführungsbeispiele zeigen, näher erläutert. Es zeigt:
- Fig. 1:: Einen Blick in den Bearbeitungsraum einer Schleifmaschine;
- Fig. 2:: einen Kühlschmierstoffdüsenträger, befestigt an der Konsole der Schleifspindel;
- Fig. 3:: den Kühlschmierstoffdüsenträger aus Fig. 2 von vorne;
- Fig. 4:: den Kühlschmierstoffdüsenträger aus Fig. 2 von der einen Seite;
- Fig. 5:: den Kühlschmierstoffdüsenträger aus Fig. 2 von unten; und
- Fig. 6:: den Kühlschmierstoffdüsenträger aus Fig. 2 von der anderen Seite.

Da in den Figuren dieselbe Ausführungsform der Erfindung dargestellt ist, werden jeweils dieselben Bezugszeichen verwendet. Allerdings sind zur Verbesserung der Übersichtlichkeit nicht alle Bezugszeichen in allen Figuren angetragen.

Figur 1 zeigt eine Schleifmaschine 1 in einer Perspektive, die in erster Linie den Blick in deren Bearbeitungsraum 2 erlaubt, in dem die Bearbeitung des zu bearbeitenden Werkstücks 3 erfolgt.

Das Werkstück 3 ist dafür um seine Längsachse drehbar in den Werkstückträger 4 beispielsweise eingespannt, der auf einem Schlitten 5 verfahrbar angeordnet ist. Die Bearbeitung des Werkstücks 3 erfolgt mit der Schleifscheibe 6, die mittels einer angetriebenen Achse 7 in beide Drehrichtungen angetrieben werden kann und mitsamt der angetriebenen Achse 7 und dem zugehörigen Antrieb relativ zum Werkstückträger 4 in mehreren Freiheitgraden bewegt werden kann.

Eine Besonderheit der in Figur 1 dargestellten Schleifmaschine 1 ist der Kühlschmierstoffdüsenträger 100, der nachfolgend auch unter Bezugnahme auf die Figuren 2 bis 6, die unterschiedliche Ansichten des Kühlschmierstoffdüsenträgers 100 zeigen, näher erläutert wird.

Der Kühlschmierstoffdüsenträger 100 weist, wie in jeder der Figuren 2 bis 6 zu sehen ist, zwei Kühlschmierstoffdüsen 110,120 auf, die jeweils im Endbereich eines der zwei kreisringsektorförmigen Seitenschenkel 130,140 angeordnet sind. Die kreisringsektorförmigen Seitenschenkel 130,140 sind an einem Mittelschenkel 150 derart gelagert, dass sie jeweils in einer Ebene, die senkrecht zur Achse 7 der Schleifscheibe 6 steht, längs einer Kreisbahn beweglich sind, die insbesondere durch eine Mittellinie der kreisringsektorförmigen Seitenschenkel 130, 140 gegeben sein kann. Dementsprechend können die Kühlschmierstoffdüsen 110,120 auf einer Kreisbahn, die insbesondere parallel zum Umfang der Schleifscheibe 6 verlaufen kann, um die Schleifscheibe 6 herum frei positioniert werden, wobei durch einen besonders gut in der Figur 5 erkennbaren Versatz der kreisringsektorförmigen Seitenschenkel 130, 140 in Richtung der angetriebenen Achse 7 zueinander sichergestellt ist, dass in allen Positionen eine Kollision der kreisringsektorförmigen Seitenschenkel 130,140 miteinander vermieden ist.

Um dennoch eine symmetrische Anordnung der Kühlschmierstoffdüsen 110,120 zu ermöglichen, sind die Sprühköpfe 111,121 der Kühlschmierstoffdüsen 110,120 an Halteabschnitten 112,122 der Kühlschmierstoffdüsen 110,120 befestigt, welchen eine an den Versatz der kreisringförmigen Seitenschenkel 130,140 angepasste unterschiedliche Länge haben.

Die Halteabschnitte 112,122, in deren Innerem auch die in den Figuren nicht dargestellten Versorgungsleitungen verlaufen, über welche die Sprühköpfe 111,121 mit Kühlschmierstoff versorgt werden, können in einer bevorzugten Ausführungsform über einen Bajonettverschluss mit den kreisringsektorförmigen Seitenschenkeln 130,140 und in oder an diesen angeordneten Versorgungsleitungen für Kühlschmierstoff verbunden sein. Bei dieser Art der Verbindung kann einerseits leicht die notwendige Abdichtung gegen Austritt von Kühlschmierstoff erreicht werden, beispielsweise durch Zusammendrücken eines Dichtelements, z.B. eines Dichtrings, im Übergangsbereich zwischen den jeweiligen Versorgungsleitungen.

Andererseits ist d Herstellung und Lösung der Verbindung einfach durch Verwendung eines Roboterarms oder im Pick-Up-Verfahren, ausgeführt von der Schleifspindel, automatisiert durchführbar, etwa wenn die Schleifscheibe 6 gewechselt wird und daher Sprühköpfe 111,121 mit anderer Form erwünscht sind.

In dem dem jeweiligen kreisringsektorförmigen Seitenschenkel 130,140 zugewandten Endbereich der Halteabschnitte 112,122 der Kühlschmierstoffdüsen 110,120 ist zudem eine Außenverzahnung 113,123 vorhanden. Diese Außenverzahnung ermöglicht eine Rotation der Kühlschmierstoffdüsen 110,120, durch angetriebene Zahnradsegmente 132,142, so dass die Richtung, in der die Sprühköpfe 111,121 sprühen, eingestellt bzw. nachgeführt werden kann. Auf diese Weise kann beispielsweise ein sich verschiebender Schleifpunkt, z.B. als Folge der Abnutzung der Schleifscheibe 6, einfach kompensiert werden.

Dazu sind die Zahnradsegmente 132,142, deren Form an die des jeweiligen kreisringsektorförmigen Seitenschenkels 130,140 angepasst ist, auf dem sie aufliegen, mit einem Führungsschlitz 132a,142a versehen, in den Zapfen oder Schrauben 130a,140a eingreifen, so dass die Zahnradsegmente 132,142 auf dem jeweiligen kreisringsektorförmigen Seitenschenkel 130,140 derart verschiebbar sind, dass ein mit der jeweiligen Außenverzahnung 113,123 wechselwirkender Abschnitt mit Innenverzahnung 132b,142b den Halteabschnitt 112,122 in Drehung versetzt. Diese Verschiebung wird durch am Mittelschenkel angeordnete Motoren 155,156, welche über Getrieberadanordnungen 157,158 mit einer Außenverzahnung 132c,142c der Zahnstangen 132,142 wechselwirken und die ihre Fahrbefehle von einer Steuerung der Schleifmaschine erhalten, angetrieben, um die Kühlschmierstoffdüsen 110,120 automatisch zu bewegen und in die jeweils gewünschte Position zu bringen.

An ihrem von der Schleifscheibe 6 weg zeigenden Rand weisen die kreisringsektorförmigen Seitenschenkel 130,140 jeweils eine Außenverzahnung 131,141 auf. Dies ermöglicht es, die kreisringsektorförmigen Seitenschenkel 130,140 jeweils über Ritzel 151,152 oder bei Bedarf auch über ein Getriebe mit am Mittelschenkel 150 angeordneten (Getriebe-)Motoren 153,154, die ihre Fahrbefehle von einer Steuerung der Schleifmaschine erhalten, automatisch zu bewegen und in die jeweils gewünschte Position zu bringen.

Die Antriebe, insbesondere die (Getriebe-)Motoren, und die Kühlschmierstoffversorgung sind dabei so ausgelegt, dass eine Verstellung der Düsen im laufenden Betrieb, insbesondere bei einem Kühlschmierstoffdruck von mehr als 30 bar und einem Kühlschmierstoffvolumenstrom von 260 l/min, möglich ist.

Die Kühlschmierstoffdüsen 110,120 können durch diese Bewegungsfreiheitsgrade unabhängig voneinander und automatisiert, insbesondere CNC-gesteuert bewegt werden, so dass die eine als Kühldüse zur Kühlung der Schleifstelle bzw. Werkstückkühlung in Drehrichtung der Scheibe kurz vor dem aktuellen Schleifpunkt Kühlschmierstoff zuführt, um unzulässig hohe Temperaturen zu vermeiden, während die andere als Löschdüse zum Löschen/Abkühlen von dennoch entstandenen Funken, die entgegen der Drehrichtung der Schleifscheibe nach dem Schleifpunkt Kühlschmierstoff nahe der Schleifscheibe vorbeiführt, verwendet wird.

Dabei sind die Kühlschmierstoffdüsen 110,120, die Leitungssysteme, mit denen sie mit Kühlschmierstoff versorgt werden und die Ansteuerung der Kühlschmierstoffversorgung im Hinblick auf Druck und Durchsatzvolumen des Kühlschmierstoffs so angepasst, dass jede der Kühlschmierstoffdüsen 110,120, sowohl als Kühlals auch als Löschdüse verwendet werden kann, je nach aktuellem Drehsinn der Schleifscheibe 6. Durch diese Ausgestaltung wird das Risiko einer Kollision mit Werkstück, Spannmittel oder sonstigen Maschinenkomponenten minimiert.

Darüber hinaus ist in der in den Figuren 1 bis 6 gezeigten Ausführungsform des Kühlschmierstoffdüsenträgers 100 eine weitere Kühlschmierstoffdüse 160 vorhanden, nämlich die in Figur 3 besonders gut zu erkennende, ortsfest am Mittelschenkel 150 des Kühlschmierstoffdüsenträgers angeordnete Freispüldüse, deren Sprühmuster durch eine auswechselbare Düsenplatte 161, die man in Figur 5 besonders gut sieht beeinflusst werden kann. Die Freispüldüse wird typischerweise mit höherem Kühlschmierstoffdruck, beispielsweise 70 bar und geringeren Kühlschmierstoffvolumenströmen, beispielsweise 30l/min, betrieben als die Kühl- und die Löschdüse.

### Bezugszeichenliste

- 1: Schleifmaschine
- 2: Bearbeitungsraum
- 3: Werkstück
- 4: Werkstückträger
- 5: Schlitten
- 6: Schleifscheibe
- 7: Achse

- 100: Kühlschmierstoffdüsenträger
- 110,120,160: Kühlschmierstoffdüse
- 111,121: Sprühkopf
- 112,122: Halteabschnitt
- 113,123: Außenverzahnung
- 130,140: Seitenschenkel
- 130a,140a: Zapfen oder Schrauben
- 131,141: Außenverzahnung
- 132,142: Zahnradsegment
- 132a,142a: Führungsschlitz
- 132b,142b: Innenverzahnung
- 132c,142c: Außenverzahnung
- 150: Mittelschenkel
- 151,152: Ritzel
- 153,154,155,156: Motor
- 157,158: Getrieberadanordnung
- 161: Düsenplatte

## Patentansprüche

1. Kühlschmierstoffdüsenträger (100) für eine Schleifmaschine (1), wobei der Kühlschmierstoffdüsenträger (100) einen Mittelschenkel (150) und zwei relativ zum Mittelschenkel (150) beweglich an dem Mittelschenkel (150) angeordnete Seitenschenkel (130,140) aufweist, und wobei der Kühlschmierstoffdüsenträger (100) mindestens zwei Kühlschmierstoffdüsen (110,120) aufweist, von denen mindestens eine an jedem der Seitenschenkel (130,140) angeordnet ist,
wobei die Seitenschenkel (130,140) jeweils so relativ zum Mittelschenkel (150) beweglich gelagert sind, dass die Kühlschmierstoffdüse (110,120), die auf einem jeweiligen Seitenschenkel (130, 140) angeordnet ist, sich bei der Bewegung des jeweiligen Seitenschenkels (130,140) gemeinsam mit dem Seitenschenkel (130,140) auf einem Abschnitt einer Kreisbahn bewegt,
**dadurch gekennzeichnet, dass** die Seitenschenkel (130,140) zueinander relativ zu der Mittelachse der Kreisbahn, auf der sich die Kühlschmierstoffdüsen (110,120) bei der Bewegung des jeweiligen Seitenschenkels (130,140) gemeinsam mit dem Seitenschenkel (130,140) bewegen, versetzt sind.

2. Kühlschmierstoffdüsenträger (100) nach Anspruch 1,
**dadurch gekennzeichnet, dass** die Seitenschenkel (130,140) mit einem Antrieb angetrieben sind, so dass sie einzeln bewegt werden können.

3. Kühlschmierstoffdüsenträger (100) nach Anspruch 1 oder 2,
**dadurch gekennzeichnet, dass** mindestens eine Kühlschmierstoffdüse (110,120) mit einem Motor (155,156) angetrieben ist, so dass sie einzeln schwenkbar ist.

4. Kühlschmierstoffdüsenträger (100) nach Anspruch 3,
**dadurch gekennzeichnet, dass** die mit dem Motor (155,156) angetriebene Kühlschmierstoffdüse (110,120) dadurch schwenkbar ist, dass an einem Halteabschnitt (112,122) der Kühlschmierstoffdüse (110,120) eine Außenverzahnung (113,123) angeordnet ist, die mit einer von dem Motor (155,156) bewegten Abschnitt einer Zahnstange oder einem Zahnradsegment (132,142) mit Innenverzahnung (132b, 142b) zusammenwirkt.

5. Kühlschmierstoffdüsenträger (100)nach einem der Ansprüche 1 bis 4,
**dadurch gekennzeichnet, dass** die Kühlschmierstoffdüsen (130,140) auswechselbar sind.

6. Kühlschmierstoffdüsenträger (100) nach Anspruch 5,
**dadurch gekennzeichnet, dass** die Kühlschmierstoffdüsen (110,120) mit einem Bajonettverschluss an den Seitenschenkeln (130,140) befestigt sind.

7. Kühlschmierstoffdüsenträger (100) nach einem der Ansprüche 1 bis 6,
**dadurch gekennzeichnet, dass** am Mittelschenkel (150) eine weitere Kühlschmierstoffdüse (160) angeordnet ist.

8. Kühlschmierstoffdüsenträger (100) nach Anspruch 7,
**dadurch gekennzeichnet, dass** die weitere Kühlschmierstoffdüse (160) eine auswechselbare Düsenplatte (161) aufweist.

9. Kühlschmierstoffdüsenträger (100) nach einem der Ansprüche 1 bis 8,
**dadurch gekennzeichnet, dass** die Seitenschenkel (130,140) kreisringsektorförmig sind.

10. Schleifmaschine (1) mit einer Steuerung, einer Werkstückaufnahme (4) zur Aufnahme eines zu bearbeitenden Werkstücks (3) und einer an einer angetriebenen Achse (7) angeordneten Schleifscheibe (6),
**dadurch gekennzeichnet, dass** die Schleifmaschine (1) ferner einen Kühlschmierstoffdüsenträger (100) nach einem der Ansprüche 1 bis 10 aufweist.

11. Schleifmaschine (1) nach Anspruch 10,
**dadurch gekennzeichnet, dass** die Steuerung ausgelegt und eingerichtet ist, um zwei an unterschiedlichen Seitenschenkeln (130,140) angeordnete Kühlschmierstoffdüsen (110,120) entweder als Kühldüse zur Kühlung der Schleifstelle und/oder des Werkstücks durch Zufuhr von Kühlschmierstoff in Drehrichtung der Scheibe kurz vor dem aktuellen Schleifpunkt oder als Löschdüse zum Löschen und/oder Abkühlen von entstandenen Funken, die entgegen der Drehrichtung der Schleifscheibe nach dem Schleifpunkt Kühlschmierstoff nahe der Schleifscheibe vorbeiführt, zu betreiben, verwendet wird.

12. Schleifmaschine (1) nach Anspruch 10 oder 11,
**dadurch gekennzeichnet, dass** die Steuerung ausgelegt und eingerichtet ist, um die Position der Kühlschmierstoffdüsen (110,120) im laufenden Betrieb zu ändern.

13. Schleifmaschine (1) nach einem der Ansprüche 10 bis 12,
**dadurch gekennzeichnet, dass** die Schleifmaschine (1) eine Vorrichtung zum automatisierten Auswechseln der Kühlschmierstoffdüsen (110,120) aufweist.

14. Schleifmaschine (1) nach einem der Ansprüche 10 bis 13,
**dadurch gekennzeichnet, dass** der Mittelschenkel (150) von einem Bauteil der Schleifmaschine (1) gebildet wird, insbesondere von einer Konsole einer Spindel der Schleifmaschine (1).

15. Verfahren zum Betrieb einer Schleifmaschine (1) nach einem der Ansprüche 10 bis 14, bei dem eine Kühlschmierstoffdüse (110,120) als Kühldüse zur Kühlung der Schleifstelle und/oder des Werkstücks durch Zufuhr von Kühlschmierstoff in Drehrichtung der Scheibe kurz vor dem aktuellen Schleifpunkt eingesetzt wird und eine Kühlschmierstoffdüse (120,110) als Löschdüse zum Löschen und/oder Abkühlen von entstandenen Funken, die entgegen der Drehrichtung der Schleifscheibe nach dem Schleifpunkt Kühlschmierstoff nahe der Schleifscheibe vorbeiführt, eingesetzt wird,
**dadurch gekennzeichnet, dass** während des Schleifens mindestens eine der Kühlschmierstoffdüsen (110,120) zumindest auf einem Abschnitt einer Kreisbahn bewegt wird.

16. Verfahren nach Anspruch 15,
**dadurch gekennzeichnet, dass** mindestens einmal während des Schleifens die Drehrichtung der Schleifscheibe (6) geändert und dabei die Rolle der Kühlschmierstoffdüsen (110,120) getauscht wird.

17. Verfahren nach Anspruch 15 oder 16,
**dadurch gekennzeichnet, dass** mindestens einmal während des Schleifens eine der Kühlschmierstoffdüsen (110,120) relativ zum Seitenschenkel (130,140), an dem sie befestigt ist, rotiert wird.

## Claims

1. Cooling lubricant nozzle holder (100) for a grinding machine (1), wherein the cooling lubricant nozzle holder (100) comprises a middle shank (150) and two lateral shanks (130, 140) arranged on the middle shank (150) movably in relation to the middle shank (150), and wherein the cooling lubricant nozzle holder (100) comprises at least two cooling lubricant nozzles (110, 120), at least one of which is arranged on each of the lateral shanks (130, 140),
wherein each of the lateral shanks (130, 140) are movably mounted in relation to the middle shank (150) such that each cooling lubricant nozzle (110, 120) which is arranged on one of the respective lateral shanks (130, 140) moves together with the lateral shank (130, 140) on a section of a circular path when the respective lateral shank (130, 140) moves,
**characterized in that** the lateral shanks (130, 140) are arranged offset to each other in relation to the middle axis of the circular path on which the cooling lubricant nozzles (110, 120) move, together with the lateral shank (130, 140), when the respective lateral shank (130, 140) moves.

2. Cooling lubricant nozzle holder (100) in accordance with claim 1,
**characterized in that** the lateral shanks (130β, 140) are powered by a drive such that they can be moved individually.

3. Cooling lubricant nozzle holder (100) in accordance with claim 1 or 2,
**characterized in that** at least one cooling lubricant nozzle (110, 120) is driven by an engine (155, 156) such that it is individually pivotable.

4. Cooling lubricant nozzle holder (100) in accordance with claim 3,
**characterized in that** the cooling lubricant nozzle (110, 120) which is driven by the engine (155, 156) is rendered pivotable by means of an outer toothing (113, 123) being arranged on a holding section (112, 122) of the cooling lubricant nozzle (110, 120) which engages with a section of a gear rack moved by the engine (155, 156) or with a gear wheel segment (132, 142) having an internal toothing (132b, 142b).

5. Cooling lubricant nozzle holder (100) in accordance with any of claims 1 to 4, **characterized in that** the cooling lubricant nozzles (130, 140) are exchangeable.

6. Cooling lubricant nozzle holder (100) in accordance with claim 5, **characterized in that** the cooling lubricant nozzles (110, 120) are attached to the lateral shanks (130, 140) by means of a bayonet fitting.

7. Cooling lubricant nozzle holder (100) in accordance with any of claims 1 to 6, **characterized in that** a further cooling lubricant nozzle (160) is arranged on the middle shank (150).

8. Cooling lubricant nozzle holder (100) in accordance with claim 7, **characterized in that** the further cooling lubricant nozzle (160) comprises an exchangeable orifice plate (161).

9. Cooling lubricant nozzle holder (100) in accordance with any of claims 1 to 8, **characterized in that** the lateral shanks (130, 140) have the form of an annular ring sector.

10. Grinding machine (1) having a controller, a workpiece holder (4) for holding a workpiece (3) intended for machining and a grinding disc (6) arranged on a driven axle (7),
**characterized in that** the grinding machine (1) further comprises a cooling lubricant nozzle holder (100) in accordance with any of claims 1 to 9.

11. Grinding machine (1) in accordance with claim 10,
**characterized in that** the controller is designed and configured to operate two cooling lubricant nozzles (110, 120), arranged on different lateral shanks (130, 140), either as a cooling nozzle for cooling the grinding area and/or the workpiece, by delivering cooling lubricant at a short distance in front of the current grinding point in the direction of rotation of the disc, or as an extinguishing nozzle for extinguishing and/or cooling arising sparks, which emits cooling lubricant near the grinding disc behind the grinding point in the direction opposite the direction of rotation of the grinding disc.

12. Grinding machine (1) in accordance with claim 10 or 11,
**characterized in that** the controller is designed and configured to change the position of the cooling lubricant nozzles (110, 120) during ongoing operation.

13. Grinding machine (1) in accordance with any of claims 10 to 12,
**characterized in that** the grinding machine (1) comprises an apparatus for the automated exchange of the cooling lubricant nozzles (110, 120).

14. Grinding machine (1) in accordance with any of claims 10 to 13,
**characterized in that** the middle shank (150) is formed from a component of the grinding machine (1), in particular, from the console of a spindle of the grinding machine (1).

15. Method for operating a grinding machine (1) in accordance with any of claims 10 to 14, in which one cooling lubricant nozzle (110, 120) is employed as a cooling nozzle for cooling the grinding area and/or the workpiece, by delivering cooling lubricant at a short distance in front of the current grinding point in the direction of rotation of the disc, or as an extinguishing nozzle for extinguishing and/or cooling arising sparks, which emits cooling lubricant to the grinding disc behind the grinding point in the direction opposite the direction of rotation of the grinding disc, and one cooling lubricant nozzle (110, 120) is employed as an extinguishing nozzle for extinguishing and/or cooling arising sparks, which emits cooling lubricant to the grinding disc behind the grinding point in the direction opposite the direction of rotation of the grinding disc,
**characterized in that**, during the grinding process, at least one of the cooling lubricant nozzles (110, 120) is moved on at least one section of a circular path.

16. Method in accordance with claim 15,
**characterized in that**, at least once during the grinding process, the direction of rotation of the grinding disc (6) is changed, thereby interchanging the roles of the cooling lubricant nozzles (110, 120).

17. Method in accordance with claim 15 or 16,
**characterized in that**, at least one during the grinding process, one of the cooling lubricant nozzles (110, 120) is rotated relative to the lateral shank (130, 140) to which it is attached.

## Revendications

1. Porte-buses de lubrifiant de refroidissement (100) pour une rectifieuse (1),
- le porte-buse de lubrifiant de refroidissement (100) a une branche médiane (150) et deux branches latérales (130, 140) installées sur cette branche médiane (150), de manière mobile par rapport à la branche médiane (150),
- le porte-buses de lubrifiant de refroidissement (100) comporte au moins deux buses de lubrifiant de refroidissement (110, 120) dont au moins l'une est installée sur chacune des branches latérales (130, 140),
- les branches latérales (130, 140) étant montées mobiles respectivement par rapport à la branche médiane (150) de façon que les buses de lubrifiant de refroidissement (110, 120) installées sur la branche latérale (130, 140) respective, puissent se déplacer lors du déplacement de la branche latérale correspondante (130, 140) en commun avec la branche latérale (130, 140) sur un segment de la trajectoire circulaire,
porte-buses **caractérisé en ce que**
les branches latérales (130, 140) sont décalées l'une par rapport à l'autre par rapport à l'axe médian de la trajectoire circulaire sur laquelle se déplacent en commun des buses de lubrifiant de refroidissement (110, 120) lors du mouvement de la branche latérale respective (130, 140) en commun avec les branches latérales (130, 140).

2. Porte-buses de lubrifiant de refroidissement (100) selon la revendication 1,
**caractérisé en ce que**
les branches latérales (130, 140) sont entraînées par un moyen d'entraînement de façon à pouvoir être déplacées indépendamment.

3. Porte-buses de lubrifiant de refroidissement (100) selon la revendication 1 ou 2,
**caractérisé en ce que**
au moins une buse de lubrifiant de refroidissement (110, 120) est entraînée par un moteur (155, 156) de façon à pouvoir pivoter séparément.

4. Porte-buses de lubrifiant de refroidissement (100) selon la revendication 3,
**caractérisé en ce que**
la buse de lubrifiant de refroidissement (110, 120) entraînée par le moteur (155, 156) peut pivoter grâce à une denture extérieure (113, 123) qui coopère avec une crémaillère (132b, 142b) d'un segment déplacé par le moteur (155, 156) sur un demi-segment (112, 122) de la buse de lubrifiant de refroidissement (110, 120).

5. Porte-buses de lubrifiant de refroidissement (100) selon l'une des revendications 1 à 4,
**caractérisé en ce que**
les buses de lubrifiant de refroidissement (130, 140) sont remplaçables.

6. Porte-buses de lubrifiant de refroidissement (100) selon la revendication 5,
**caractérisé en ce que**
les buses de lubrifiant de refroidissement (110, 120) sont fixées à la branche latérale (130, 140) par un raccord baïonnette.

7. Porte-buses de lubrifiant de refroidissement (100) selon l'une des revendications 1 à 6,
**caractérisé par**
une autre buse de lubrifiant de refroidissement (160) sur la branche médiane (150).

8. Porte-buses de lubrifiant de refroidissement (100) selon la revendication 7,
**caractérisé en ce que**
l'autre buse de lubrifiant de refroidissement (160) comporte une plaque de buse (161) remplaçable.

9. Porte-buses de lubrifiant de refroidissement (100) selon l'une des revendications 1 à 8,
**caractérisé en ce que**
les branches latérales (130, 140) sont en forme de secteur d'anneau de cercle.

10. Rectifieuse (1) comportant une commande, un support de pièce (4) pour recevoir une pièce (3) à usiner et un disque de meulage porté par un axe entraîné (7),
rectifieuse (1) **caractérisée en ce qu'**elle en outre comporte un porte-buses de lubrifiant de refroidissement (100) selon l'une des revendications 1 à 10.

11. Rectifieuse (1) selon la revendication 10,
**caractérisée en ce que**
la commande est conçue et installée pour utiliser deux buses de lubrifiant de refroidissement (110, 120) installées sur des branches latérales (130, 140) différentes, soit comme buses de refroidissement pour refroidir le point de rectification et/ou la pièce par la fourniture de lubrifiant de refroidissement dans le sens de rotation du disque juste en amont du point de rectification actuel, ou
comme buse d'extinction pour éteindre et/ou refroidir les étincelles formées, qui sont entraînées dans le sens opposé au sens de rotation du disque de rectifieuse en aval du point de rectification, le lubrifiant de refroidissement passant à proximité du disque de meule.

12. Rectifieuse (1) selon la revendication 10 ou 11,
**caractérisée en ce que**
la commande est conçue et installée pour modifier la position des buses de lubrifiant de refroidissement (110, 120) en cours de fonctionnement.

13. Rectifieuse (1) selon l'une des revendications 10 à 12,
**caractérisé en ce qu'**
elle a un dispositif pour changer automatiquement les buses de lubrifiant (110, 120).

14. Rectifieuse (1) selon l'une des revendications 10 à 13,
**caractérisé en ce que**
la branche médiane (150) est formée par une partie de la rectifieuse (1), notamment par la console d'une broche de la rectifieuse (1).

15. Procédé de gestion d'une rectifieuse (1) selon l'une des revendications 10 à 14,
selon lequel
on utilise une buse de lubrifiant de refroidissement (110, 120) comme buse de refroidissement pour refroidir le point de rectification et/ou la pièce par la fourniture de lubrifiant de refroidissement dans le sens de rotation du disque, juste en amont du point de rectification actuel, et une buse de lubrifiant de refroidissement (120, 110) comme buse d'extinction pour éteindre et/ou refroidir les étincelles dégagées qui passent dans le sens opposé au sens de rotation du disque de rectifieuse, après le point de meulage, pour le lubrifiant passe près du disque de meulage, procédé **caractérisé en ce que**
le meulage, on déplace au moins l'une des buses de lubrifiant de refroidissement (110, 120) sur un segment d'une trajectoire circulaire.

16. Procédé selon la revendication 15,
**caractérisé en ce que**
au moins une fois pendant la rectification, on change le sens de rotation du disque de meule (6) et ainsi on échange le rôle des buses de lubrifiant (110, 120).

17. Procédé selon la revendication 15 ou 16,
**caractérisé en ce que**
au moins une fois pendant la rectification, on fait tourner les buses de lubrifiant de refroidissement (110, 120) par rapport aux branches latérales (130, 140) auxquelles elles sont fixées.
